# EUROPÄISCHE PATENTSCHRIFT

(11) **EP 0 059 401 B1**
(45) Veröffentlichungstag und Bekanntmachung des Hinweises auf die Patenterteilung: **09.11.1983**
(21) Anmeldenummer: 82101309.1
(22) Anmeldetag: 20.02.1982
(51) Int. Cl.: F26B 25/18

(54) **Trageinheit für keramische Formteile**
Support for moulded ceramic products
Unité de support pour produits en céramique

(30) Priorität: 27.02.1981 DE 8105583 U
(43) Veröffentlichungstag der Anmeldung: 08.09.1982
(73) Patentinhaber: Robert Thomas Metall- und Elektrowerke, 57290 Neunkirchen (DE)
(72) Erfinder: Thomas, Heinz Robert, D-5242 Kirchen-Freusburg (DE); Thomas, Otto, D-5908 Neunkirchen (DE)
(74) Vertreter: Grosse, Dietrich, Dipl.-Ing.

## Beschreibung

Die Erfindung betrifft eine Trageinheit zum Abstützen zu trocknender keramischer Formteile, insbesondere Ziegel, mit tragenden Profilen und einer Anzahl periodisch wiederkehrend aufeinanderfolgender, in unterschiedlichen Höhen jeweils Bereiche aufgelegter Ziegel untergreifender Stützbleche. Derartige Trageinheiten, wie sie z. B. im wesentlichen aus der DE-C-72 670 bekannt sind, werden zum Trockenen von Ziegeln, insbesondere Dachziegeln, in Trockengestellen, Trockenkammern oder dergleichen verwendet; die in unterschiedlichen Höhen angeordneten Stützbleche gestatten die Abstützung auch komplizierter aufgebauter Dachziegel in einer Vielzahl einzelner Bereiche, so daß die Ziegel sich während des Trocknens nicht unter Einwirkung des eigenen Gewichtes verformen können, und die Verwendung von periodisch wiederkehrenden Stützblechen aufweisenden Trageinheiten senkt den erforderlichen Aufwand und erleichtert die Handhabung, da solche Trageinheiten beispielsweise dem Abstand von Stützleisten in Trockengestellen, Trockenkammern oder dergleichen angepaßt werden können und einstückig jeweils eine Anzahl von Ziegeln aufzunehmen vermögen.

Die Anpassung der Tragbleche an unterschiedliche abzustützende Niveaus eines Ziegels gestattet zwar das im wesentlichen spannungsfreie Trocknen, es ist jedoch erforderlich, für jeden Ziegeltyp eine andere Anordnung zu treffen. Diese Forderung wird zwar dadurch gemildert, daß es möglich ist, Stützflächen änderbar vorzusehen oder aber so anzuordnen, daß sie die spannungsfreie Abstützung von mehr als einer Ziegelform ermöglichen. Die Umstellbarkeit jedoch erfordert im allgemeinen sowohl einen unerwünscht erhöhten Herstellungsaufwand als auch bei der Umstellung selbst eine unliebsam hohe Sorgfalt sowie zusätzlich durchzuführende Arbeitsgänge, so daß der übliche Einsatz auf in nur geringen Stückzahlen zu erstellende Ziegel beschränkt ist. Eine Anordnung von Stützblechen, die geeignet ist, unterschiedliche Ziegelformen aufzunehmen, gestalten sich in den meisten Fällen recht aufwendig und ist nur für wenige, für eine derartige Abstützung geeignete Ziegel anwendbar, wobei oft die Abstützung nicht derart fein verteilt vorgenommen werden kann wie bei nur einer Ziegelform angepaßten Stützblechen, so daß eine erhöhte Gefahr des Verziehens entsteht.

Die Erfindung geht von der Aufgabe aus, Trageinheiten und gegebenenfalls auch Ziegelrähmchen zu schaffen, welche bei weitgehender Anpassung an Auflageflächen von Ziegeln das wahlweise Trocknen einer von zweien oder mehreren unterschiedlichen Ziegelformen gestattet.

Gelöst wird diese Aufgabe, indem bei einer gemäß der angegebenen Gattung ausgeführten Anordnung die tragenden Profile Teile eines geschlossenen Rahmens sind, und indem in einer Teilhöhe des Rahmens ein im wesentlichen durchgehendes Grundblech vorgesehen ist, das auf seiner einen Seite die einer ersten Ziegelform angepaßten und auf seiner zweiten, gegenüberliegenden Seite für eine andere, von der ersten abweichende Ziegelform vorgesehene Stützbleche aufweist. Hierdurch wird erreicht, daß durch einfaches Umwenden der Trageinheit um 180° sie von einer Form zu trocknender Ziegel, beispielweise Dachziegel, auf eine andere umgestellt wird, so daß langwierige und sorgfältig durchzuführende Umstellarbeiten vermieden sind. Darüber hinaus läßt sich die Trageinheit für weitere Ziegelformen verwenden, wenn die auf einer oder beiden Seiten des Grundbleches angeordneten Stützbleche so ausgebildet und angeordnet sind, daß sie von sich aus das wahlweise Aufbringen zweier oder gar dreier unterschiedlich ausgebildeter Ziegelformen gestatten. Zwar ist der zu treibende Aufwand etwas höher als der für einfache, wie üblich aufgebaute Trageinheiten; der Fortfall zusätzlicher Trageinheiten für abweichende Ziegelformen jedoch wirkt sich sowohl hinsichtlich des zu betreibenden Beschaffungsaufwandes als auch der Lagerhaltung der erforderlichen Trageinheiten als äußerst günstig aus, und auch die Handhabung wird erleichtert, insbesondere wenn auf gegenüberliegenden Seiten eines Tragrahmens Stützbleche für in kausalem Verwendungs-Zusammenhang stehende Ziegel vorgesehen werden.

Die Herstellung wird vereinfacht und verbilligt, wenn mindestens zwei der Rahmenprofile mehrfach abgekantete Randstreifen des Grundbleches sind. Mit Vorteil wird man die Längsprofile des Rahmens aus Randstreifen des Grundbleches abkanten, während die so gebildeten Längsprofile beidendig durch eingeschweißte Querprofile geschlossen sind. Als nachahmenswert wurde hierbei erkannt, das Grundblech an zwei gegenüberliegenden Seiten vorzugsweise rechtwinklig abzukanten und die derart abgekanteten Randstreifen jeweils zu einem nach oben und unten durch Flansche begrenzten Profil, vorzugsweise einem C-Profil, abzubiegen. Andererseits können auch andere, einem Kastenprofil angenäherte Profilformen gewählt werden, so beispielsweise U-Profile, Z-Profile oder dergleichen. Die Handhabung der Trageinheit sowie insbesondere deren Stapeln werden erleichtert, wenn die Flansche der Rahmenprofile mindestens auf einer Seite, besser jedoch beidseitig des Grundbleches in einem größeren Abstande von diesem angeordnet sind als die höchsten Bereiche der auf der betreffenden Seite angeordneten Stützbleche.

Beim Einschweißen der Querprofile wurde als vorteilhaft erkannt, die Stege der Querprofile zungenartig über deren Flansche hinausragen zu lassen und im Abstande der lichten Flanschbreite der Längsprofile abzukanten sowie die abgekanteten Endabschnitte jeweils mit einem Steg eines Längsprofiles zu verschweißen, insbesondere zu verpunkten. Der Rahmen, das Grundblech und/oder die Stützbleche können aus Leichtmetall, vorzugsweise aber aus Stahlblech gefertigt sein, wobei zweckmäßig ein Oxidationsschutz, beispielsweise als aufgebrachte Zinkschicht, vorgesehen ist. Der Trokkenvorgang wird intensiviert, wenn mindestens die Ziegelbereiche abstützenden und/oder diesen in kurzem Abstande gegenüberstehenden Bereiche des Grund- sowie der Stützbleche perforiert ausgeführt sind. Stärker hervorragende Teile der Ziegel lassen sich ohne Vergrößerung der Profilhöhe des Rahmens einsetzen, wenn das Grund- und/oder die Stützbleche Ausnehmungen zur Aufnahme von weiter nach unten vorspringenden Ziegelbereichen aufweisen.

Im einzelnen ist die Erfindung anhand eines Ausführungsbeispieles in Verbindung mit dieses darstellenden Zeichnungen erläutert. Es zeigt hierbei
Fig. 1 die abgebrochene Aufsicht auf eine Trageinheit,
Fig. 2 einen Längsschnitt durch die Trageinheit der Fig. 1, und
Fig. 3 einen Querschnitt durch die Trageinheit der Fig. 1.

In den Figuren ist eine Trageinheit für zu trocknende Dachziegel dargestellt, deren wesentliche, in Fig. 1 gezeigte Grundfläche aus einem Grundblech 1 besteht. Randstreifen dieses Grundbleches sind zunächst senkrecht abgekantet und dann mehrfach in Form eines C-Profiles weiter abgebogen, so daß beidseitig des Grundbleches 1 aus diesem selbst heraus abgekantete Längsprofile 2 entstehen, welche der Trageinheit die erforderliche Stabilität verleihen. Beidendig abgeschlossen wird der durch die Profile gebildete Rahmen durch Querprofile 3, die zwischen die Endbereiche der Längsprofile 2 eingefügt werden. Hierzu weisen die Querprofile 3 im Bereiche ihres Steges überstehende Zungen 4 auf, deren Endabschnitte 5 abgekantet und mit den von ihnen abgestützten Enden der Stege 6 der Längsprofile 2 verpunktet sind. Auf dem Grundblech 2 sind nun unterschiedliche Stützbleche aufgebracht, welche den abzustützenden Flächenbereichen einer oder mehrerer aufzubringenden Ziegelformen angepaßt sind. Auf der Unterseite des Grundbleches 1 sind ebenfalls Tragbleche so aufgebracht, daß auch hier Bereiche von einer oder mehreren Ziegelformen abstützbar sind.

Im Ausführungsbeispiel ist auf der Oberseite des Grundbleches je aufzubringendem Ziegel ein Stufenblech 7 aufgepunktet, das an seinem in Fig. 1 links unten dargestellten Ende einen Abschnitt 8 geringeren Niveaus aufweist, und das unten rechts einen Ansatz 9 zeigt, der, ohne bis ganz auf das Grundblech zurückzureichen, ebenfalls eine Stützfläche auf niedrigerem Niveau ergibt. Ein anderer Bereich eines aufzunehmenden Ziegels wird durch das Trapezblech 10 unterstützt. Die dargestellte Trageinheit ist für das Aufbringen mehrerer Ziegel gedacht, so daß das Stufenblech 7 und das Trapezblech 10 in Längsrichtung sich mehrfach periodisch wiederholend vorgesehen sind.

Die Form des nach Drehen der Trageinheit um 180° aufzubringenden Ziegels ist relativ einfach und erfordert nur ein drei Stufen aufweisendes einziges Tragblech 11, das aus dem gleichen Grunde des Aufbringens mehrerer Ziegel sich ebenfalls in Längsrichtung der Trageinheit periodisch wiederholt. Die Aufbringung dieser Tragbleche erweist sich als relativ einfach; ihre Basis und zwischengeordnete Stützflächen sind in einer Ebene vorgesehen; bei der Herstellung werden sie auf das Grundblech 1 aufgebracht und mit diesem verpunktet. Sie bilden damit nicht nur Stützbleche für das Abstützen aufzubringender Ziegel in unterschiedlichen Niveaus, sie bilden gleichzeitig eine Querverrippung und damit Versteifung des Grundbleches 1.

Das Grundblech 1 sowie die Stützbleche 7 bis 11 sind jeweils in den Bereichen, welche Flächen aufzubringender Ziegel abstützen oder der Ziegeloberfläche sehr nahe sind, perforiert ausgeführt, wie dies der perforierte Bereich 12 des Grundbleches andeutungsweise aufzeigt. Hierdurch wird der Trockenvorgang beschleunigt, und auch bei im Abstand stehenden Ziegelflächen wird der Trockenvorgang durch hindurchtretende Luft intensiviert.

Als vorteilhaft wurde erkannt, geschlossene Rahmenprofile zu verwenden, wie beispielsweise die im Ausführungsbeispiel verwendeten C-Profile. Sie bieten in beiden Gebrauchsrichtungen Profilflansche, welche als Standflächen dienen können, sich aber auch über Rollbahnen führen lassen. Wesentlich ist hierbei außer den dem Grundblech 1 parallelen, jeweils geschlossene Flächen bildenden Flanschen der Profile der Umstand, daß diese Flanschen von der Ebene des Grundbleches weiter entfernt sind als die auf der gleichen Seite am weitesten auskragenden Stützbleche, so daß beim Aufsetzen der Flansche auf eine Ebene oder Leisten oder auf eine Rollbahn die Stützbleche stets hinter den Flanschebenen zurückstehen und damit keine Hindernisse zu bilden vermögen.

Insbesondere die Stützbleche des Ausführungsbeispieles sind nur als Beispiel im weitesten Sinne zu werten: Derartige Stützbleche werden stets der Form des zu trocknenden Ziegeltyps angepaßt, und bei der Vielfalt der im Handel erhältlichen Ziegelformen ergibt sich eine entsprechende Vielzahl der zweckmäßigen Anordnung und Ausbildung der Stützbleche. Es ist hierbei auch möglich, die Stützbleche nicht nur der Form eines Ziegeltyps, sondern den Konturen beispielsweise zweier Ziegeltypen anzupassen, so daß die entsprechende eine Seite der Trageinheit ohne Änderungen oder besondere Vorkehrungen für zwei unterschiedliche Ziegeltypen benutzt werden kann. Das gleiche läßt sich bei entsprechend verwandten Ziegelformen gegebenenfalls für noch mehr als zwei Ziegeltypen durchführen, und ebenso ist es möglich, auf der Rückseite Stützbleche so vorzusehen, daß sie für mehr als einen Ziegeltyp benutzbar sind.

Im Ausführungsbeispiel sind die Verbindungen der Profile 2 und 3 sowie die der Stützbleche 7 bis 11 mit dem Grundblech 1 durch Schweißpunkte bewirkt, die in den Zeichnungen als schwarze Punkte dargestellt sind. In gleicher Weise können aber auch Niet-, Hohlniet- oder Muttern oder selbstschneidende Schrauben einsetzende Schraubverbindungen benutzt werden, und schließlich lassen sich diese nebeneinander und ggf. in Verbindung mit u. a. Nahtschweiß- oder Klebeverbindungen verwenden. Auch die Profile des Rahmens lassen sich ebenso weit variieren wie das verwendete Material sowie ggf. dessen Korrosionsschutz.

Nach den Lehren der Neuerung wird damit eine geschlossene, stabile, relativ leicht herzustellende und leicht zu handhabende Trageinheit für zu trocknende Ziegel geschaffen, die durch einfaches Wenden der Trageinheit und damit praktisch ohne Umstellarbeiten wahlweise zwei unterschiedliche Sätze von Stützblechen zur Verfügung hält, so daß die Herstellung und Lagerhaltung der Trageinheiten ebenso verbilligt und vereinfacht werden wie deren Handhabung.

## Patentansprüche

1. Trageinheit zum Abstützen zu trocknender keramischer Formteile, insbesondere Ziegel, mit tragenden Profilen und einer Anzahl periodisch wiederkehrend aufeinanderfolgender, in unterschiedlichen Höhen jeweils Bereiche aufgelegter Ziegel untergreifender Stützbleche, dadurch gekennzeichnet, daß die tragenden Profile (Längsprofile 2) Teile eines geschlossenen Rahmens sind, und daß in einer Teilhöhe des Rahmens ein im wesentlichen durchgehendes Grundblech (1) vorgesehen ist, das auf seiner einen Seite die einer ersten Ziegelform angepaßten und auf seiner zweiten, gegenüberliegenden Seite für eine andere, von der ersten abweichende Ziegelform vorgesehene Stützbleche (7 bis 11) aufweist.

2. Anordnung nach Anspruch 1, dadurch gekennzeichnet, daß mindestens zwei der Rahmenprofile (2) mehrfach abgekantete Randstreifen des Grundbleches (1) sind.

3. Anordnung nach Anspruch 1, dadurch gekennzeichnet, daß die Längsprofile (2) des Rahmens aus Randstreifen des Grundbleches (1) abgekantet sind, und daß die Längsprofile beidendig durch eingeschweißte Querprofile (3) zum Rahmen geschlossen sind.

4. Anordnung nach einem der Ansprüche 1 bis 3, dadurch gekennzeichnet, daß das Grundblech (1) an zwei einander gegenüberliegenden Seiten vorzugsweise rechtwinklig abgekantet ist und die abgekanteten Randstreifen jeweils zu einem nach oben und unten durch Flansche begrenzten Profil, vorzugsweise einem C-Profil, abgebogen sind.

5. Anordnung nach einem der Ansprüche 1 bis 4, dadurch gekennzeichnet, daß die Flansche der Rahmenprofile (2, 3) mindestens auf einer Seite des Grundbleches (1) in einem größeren Abstande von diesem angeordnet sind als die höchsten Bereiche der auf der betreffenden Seite angeordneten Stützbleche (7 bis 11).

6. Anordnung nach einem der Ansprüche 1 bis 5, dadurch gekennzeichnet, daß die Stege der Querprofile (3) zungenartig über deren Flansche hinausragen und im Abstande der lichten Flanschbreite der Längsprofile (2) abgekantet sind, und daß die abgekanteten Endabschnitte (5) jeweils mit einem Steg (6) eines Längsprofiles (2) verschweißt, insbesondere verpunktet, sind.

7. Anordnung nach einem der Ansprüche 1 bis 6, dadurch gekennzeichnet, daß der Rahmen (2, 3), das Grundblech (1) und die Stützbleche (7 bis 11) aus vorzugsweise verzinktem Stahlblech bestehen.

8. Anordnung nach einem der Ansprüche 1 bis 7, dadurch gekennzeichnet, daß das Grundblech (1) sowie die Stützbleche (7 bis 11) mindestens bereichsweise perforiert (12) ausgeführt sind.

9. Anordnung nach einem der Ansprüche 1 bis 8, dadurch gekennzeichnet, daß das Grundblech (1) und/oder die Stützbleche (7 bis 11) Ausnehmungen zur Aufnahme von vorstehenden Bereichen der Ziegel aufweisen.

## Claims

1. Mounting unit for supporting shaped ceramic elements, more especially tiles, which are to be dried, which unit has support sections and a number of periodically recurrent successive support plates which respectively engage at different heights beneath areas or regions of tiles laid thereon, wherein the support sections (longitudinal section members 2) are parts of a closed frame, and wherein a substantially full-length base plate (1) is provided at an intermediate height of the frame, which plate comprises the support plates (7 to 11) which, on one side of the base plate, are adapted to a first tile shape and, on its second opposite side, are adapted to another tile shape different form the first.

2. Arrangement according to Claim 1, wherein at least two of the frame sections (2) are marginal strips of the base plate (1), which have been folded several times.

3. Arrangement according to Claim 1, wherein the longitudinal sections (2) of the frame are folded or bent from marginal strips of the base plate (1), and wherein the longitudinal sections are closed at both ends by welded transverse sections (3) to form the frame.

4. Arrangement according to one of Claims 1 to 3, wherein the base plate (1) is folded, preferably at right-angles, on two sides which are facing one another and the folded marginal strips are respectively bent into a section which is limited top and bottom by flanges, the section advantageously being a C-section.

5. Arrangement according to one of Claims 1 to 4, wherein the flanges of the frame sections (2, 3), on at least one side of the base plate (1), are arranged at a greater distance from the latter than the highest zones of the support plates (7 to 11) arranged on the corresponding side.

6. Arrangement according to one of Claims 1 to 5, wherein the side bars of the transverse sections (3) project as tongues beyond the flanges thereof and are folded over at the spacing of the clearance flange width of the longitudinal sections (2), and wherein those end sections (5) which are folded over are each welded to a side bar (6) of a longitudinal section (2), and more especially are spot-welded thereon.

7. Arrangement according to one of Claims 1 to 6, wherein the frame (2, 3), the base plate (1) and the support plates (7 to 11) consist of steel sheeting, which is preferably galvanised.

8. Arrangement according to one of Claims 1 to 7, wherein the base plate (1) and also the support plates (7 to 11) are at least regionally perforated at (12).

9. Arrangement according to one of Claims 1 to 8, wherein the base plate (1) and/or the support plates (7 to 11) are formed with openings for receiving projecting regions or areas of the tiles.

## Revendications

1. Unité porteuse servant d'appui à des moulages céramiques à sécher, notamment des tuiles, comportant des profilés porteurs et une pluralité de tôles d'appui successives revenant périodiquement, engagées chacune à différentes hauteurs sous des parties de tuiles déposées, caractérisée par le fait que les profilés porteurs (profilés longitudinaux 2) sont des parties d'un cadre fermé, et qu'à une hauteur partielle du cadre est prévue une tôle de fond (1) dans son ensemble continue et qui comporte sur l'une de ses faces les tôles d'appui (7 à 11) adaptées à une première forme de tuile et, sur sa deuxième face opposée, celles pour une forme de tuile différente de la première.

2. Disposition selon la revendication 1, caractérisée par le fait qu'au moins deux des profilés du cadre sont des rives de la tôle de fond (1) repliées plusieurs fois.

3. Disposition selon la revendication 1, caractérisée par le fait que les profilés longitudinaux (2) du cadre sont repliés à partir de rives de la tôle de fond (1), et que les profilés longitudinaux sont, aux deux extrémités, fermés par des profilés transversaux (3) soudés pour former le cadre.

4. Disposition selon l'une des revendications 1 à 3, caractérisée par le fait que la tôle de fond (1) est, à deux rives opposées, repliée de préférence à angle droit, et les bords repliés sont repliés pour former chacun un profilé, de préférence un profilé en C, délimité vers le haut et le bas par des rebords.

5. Disposition selon l'une des revendications 1 à 4, caractérisée par le fait que les rebords des profilés (2, 3) du cadre sont, au moins sur une face de la tôle de fond, disposés à une distance de celle-ci plus grande que les plages les plus hautes des tôles d'appui (7 à 11) disposées sur la dite face.

6. Disposition selon l'une des revendications 1 à 5, caractérisée par le fait que les âmes des profilés transversaux (3) s'étendent en forme de pattes au-delà de leurs ailes et sont repliées à distance de la largeur libre entre les ailes des profilés longitudinaux (2), et que les parties terminales repliées (5) sont soudées chacune, notamment par points, à une âme (6) d'un profilé longitudinal (2).

7. Disposition selon l'une des revendications 1 à 6, caractérisée par le fait que le cadre (2, 3), la tôle de fond (1) et les tôles d'appui (7 à 11) sont en tôle d'acier de préférence galvanisée.

8. Disposition selon l'une des revendications 1 à 7, caractérisée par le fait que la tôle de fond (1) ainsi que les tôles d'appui (7 à 11) sont, au moins par endroits, perforées (12).

9. Disposition selon l'une des revendications 1 à 8, caractérisée par le fait que la tôle de fond (1) et/ou les tôles d'appui (7 à 11) présentent des évidements pour recevoir des parties saillantes des tuiles.
